# EUROPÄISCHE PATENTSCHRIFT

(11) **EP 1 863 976 B1**
(45) Veröffentlichungstag und Bekanntmachung des Hinweises auf die Patenterteilung: **15.04.2009**
(21) Anmeldenummer: 06721186.2
(22) Anmeldetag: 20.03.2006
(51) Int. Cl.: E03C 1/32, E03D 11/14, E03C 1/324

(54) **VORRICHTUNG UND VERFAHREN ZUR BEFESTIGUNG EINES SANITÄRGEGENSTANDES AN EINER TRAGFLÄCHE UNTER VERWENDUNG EINER MONTAGEPLATTE**
DEVICE AND METHOD FOR FIXING A SANITARY OBJECT TO A SUPPORTING SURFACE USING AN ASSEMBLY PLATE
DISPOSITIF ET PROCEDE DE FIXATION D'UN ARTICLE SANITAIRE SUR UNE SURFACE PORTEUSE A L'AIDE D'UNE PLAQUE DE MONTAGE

(30) Priorität: 21.03.2005 AT 4842005; 30.05.2005 AT 9232005
(43) Veröffentlichungstag der Anmeldung: 12.12.2007
(73) Patentinhaber: Laher, Karl, 3503 Krems-Imbach (AT)
(72) Erfinder: Laher, Karl, 3503 Krems-Imbach (AT)
(74) Vertreter: Atzwanger, Richard
(86) Internationale Anmeldenummer: PCT/AT2006/000116
(87) Internationale Veröffentlichungsnummer: WO 2006/099644

(56) Entgegenhaltungen:
- DE-A1- 10 213 725
- FR-A- 1 072 777
- GB-A- 489 181
- GB-A- 2 241 642
- US-A- 2 688 755

## Beschreibung

Die gegenständliche Erfindung betrifft eine Montageplatte zur Befestigung einer Waschmuschel, einer Klosettmuschel, einer Bidetmuschel, einer Pissoirmuschel u.dgl. an einer Wandfläche bzw. an der Bodenfläche eines Badezimmers, einer Toilette u.dgl., wobei die Montageplatte an der Wandfläche bzw. an der Bodenfläche befestigbar ist und die Muschel mittels Bolzen, insbesondere Schraubbolzen, welche im Sockel der Muschel befindliche Bohrungen durchsetzen, an der Montageplatte, welche sich zwischen der Wandfläche bzw. der Bodenfläche und dem Sockel befindet, befestigbar ist und wobei weiters die Montageplatte mit mindestens einer Führung ausgebildet ist, längs welcher Gleitstücke, an welchen die den Sockel der Muschel durchsetzenden Bolzen verankerbar, insbesondere verschraubbar sind, verschiebbar angeordnet sind

Bei der Befestigung von Waschmuscheln, von Klosettmuscheln, von Bidetmuscheln, von Pissoirmuscheln u.dgl. an einer Wandfläche bzw. an der Bodenfläche eines Badezimmers, einer Toilette u.dgl. können insoferne Schwierigkeiten bedingt werden, da sich innerhalb dieser Flächen Wasserrohre, Gasrohre, elektrische Leitungen, Heizungsleitungen usw. befinden können, welche durch die Herstellung von Bohrlöchern für die Befestigung der Muscheln beschädigt werden können. Zudem können Wand- bzw. Bodenflächen aufgrund ihrer geringen Dicke oder aufgrund ihrer schlechten Qualität eine geringe Tragfähigkeit aufweisen und können sie uneben sein, wodurch die Befestigung von sanitären Muscheln gleichfalls erschwert wird.

Aus der US 2688755 A (Gordon Arthur), der FR 1072777 A (Martin Ch., Borot J.), der GB 489181 A (Edward Johns & Company Ltd et al), der GB 2241642 A (Paul Bernard Antony et al) und der DE 10213725 A1 (Ortwein Ernst Georg) sind Montageplatten für die Befestigung von unterschiedlichen sanitären Geräten, wie Waschmuscheln, Klosettmuscheln u.dgl., bekannt. Aus der US 2688755 A ist insbesondere eine Montageplatte bekannt, welche mit Gleitstücken ausgebildet ist, an welche den Sockel der Muschel durchsetzende Bolzen einschraubbar sind. Diesen bekannten Montageplatten haftet jedoch dessen ungeachtet der Nachteil an, dass sie jeweils nur für bestimmte Gruppen von sanitären Muscheln anwendbar sind, wobei berücksichtigt werden muss, dass Waschmuscheln, Klosettmuscheln u.dgl. jeweils eine Vielzahl von Ausbildungen aufweisen können.

Der gegenständlichen Erfindung liegt somit die Aufgabe zugrunde, eine Montageplatte der eingangs erwähnten Art zu schaffen, durch welche gegenüber den bekannten Montageplatten eine vergrößerte Anpassbarkeit an unterschiedlich ausgebildete Sockel von sanitären Muscheln erzielt wird, wodurch die Anzahl von Muscheln mit unterschiedlichen Ausbildungen, welche mittels dieser Montageplatte an einer Wandfläche oder einer Bodenfläche befestigt werden können, maßgeblich vergrößert wird. Diese Aufgabe wird erfindungsgemäß dadurch gelöst, dass die Gleitstücke mit jeweils einem Rohrstück ausgebildet sind, in welche Rohrstücke die die Bohrungen im Sockel der Muschel durchsetzenden Befestigungsbolzen einschraubbar sind und dass die Rohrstücke gegenüber den Gleitstücken verschwenkbar sind, wobei sie insbesondere in der Ebene der Schieberichtung verschwenkbar sind.

Vorzugsweise ist die äußere Umrandung der Montageplatte der inneren Berandung des Sockels der Muschel angenähert gleich, wobei diese zumindest teilweise an die äußere Umrandung der Montageplatte zur Anlage kommt. Weiters kann die Montageplatte mit Bohrungen od.dgl. ausgebildet sein, welche zu deren Befestigung an der Tragfläche mittels Bolzen, insbesondere mittels Schraubbolzen, dienen. Weiters kann die Führung durch an der Oberseite der Montageplatte vorgesehene; abgewinkelte Leisten gebildet sein, längs welcher die Gleitstücke verschiebbar sind. Zudem können den Gleitstücken Schrauben zugeordnet sein, durch welche die Gleitstücke in ihrer Lage auf der Montageplatte feststellbar sind. Weiters ist vorzugsweise die Montageplatte mit seitlichen Ausnehmungen ausgebildet.

Der Gegenstand der Erfindung ist nachstehend anhand der Zeichnung näher erläutert. Es zeigen:
- Fig. 1: eine Klosettmuschel, in axonometrischer Darstellung;
- Fig. 1a: die Klosettmuschel gemäß Fig. mit einer erfindungsgemäßen Montageplatte, in einem vertikalen Schnitt;
- Fig. 1b: die Klosettmuschel gemäß Fig.1, in Ansicht von unten,
- Fig.2, Fig.2a: zwei Ausführungsformen einer erfindungsgemäßen Montageplatte, jeweils in axonometrischer Darstellung; und
- Fig.3, Fig.3a: die Klosettmuschel gemäß den Fig.1 und 1b mit zugeordneten erfindungsgemäßen Montageplatten.

Wie dies aus den Fig. 1, 1a und 1b ersichtlich ist, ist eine herkömmliche Klosettmuschel 1 mit einem oberen Muschelrand 11 und mit einem unteren Sockel 13 ausgebildet. Am Muschelrand 11 kann mittels in Bohrungen 12 einsetzbarer Bolzen eine Klosettbrille befestigt werden. Der Sockel 13 ist mit Bohrungen 14 ausgebildet, welche zur Aufnahme von Bolzen, insbesondere von Schraubbolzen, zur Befestigung der Klosettmuschel 1 an der Bodenfläche 10 einer Toilette, eines Badezimmers u.dgl. dienen.

Zur Befestigung der Klosettmuschel 1 dient eine Montageplatte 2, welche an der Bodenfläche 10 durch Verklebung oder durch Verschraubung befestigt ist.

Die in Fig.2 dargestellte erfindungsgemäße Montageplatte 2 ist durch eine z. B. angenähert rechteckige Platte gebildet, welche mit Bohrungen 21 für Befestigungsbolzen versehen ist und welche an ihrer Oberseite mit mindestens einer durch zueinander abgewinkelte Schienen 41 gebildeten Führung versehen ist, in welcher Gleitstücke 42 verschiebbar sind. Die Gleitstücke 42 sind an ihren freien Enden mit Rohrstücken 43 versehen, welche ein Innengewinde aufweisen. Zudem sind die Gleitstücke 42 mit Gewindebohrungen 44 ausgebildet, welchen Schraubbolzen 45 zugeordnet sind. Die Rohrstücke 43 sind gegenüber den Gleitstücken 42 um eine zur Schieberichtung der Gleitstücke 42 quer ausgerichtete Achse verschwenkbar, wie dies durch einen Doppelpfeil A dargestellt ist. Hierdurch kann eine Anpassung der Lage der Rohrstücke 43 an die Richtung des in diese eingesetzten Schraubbolzens zur Befestigung der sanitären Muschel erfolgen, wodurch eine Erleichterung in der Montage erzielt wird.

Eine derartige Montageplatte 2 wird auf einer Bodenfläche oder an einer Wandfläche mittels einige die Bohrungen 21 durchsetzender Bolzen befestigt. Ergänzend oder alternativ dazu kann diese Montageplatte 2 an der Tragfläche durch Klebung befestigt werden. Hierauf werden die Gleitstücke 42 in die durch die Leisten 41 gebildeten Führungen so weit eingeschoben, dass sich die Rohrstücke 43 voneinander in einem solchen Abstand befinden, welche zwei einander gegenüber liegende Bohrungen 14 im Sockel einer Klosettmuschel 1 aufweisen. In dieser Lage werden die Gleitstücke 42 mittels der in die Bohrungen 44 eingesetzten Schraubbolzen 45 fixiert.
Hierauf werden in die Rohrstücke 43 die Bohrungen 14 der Klosettmuschel 1 durchsetzende Befestigungsbolzen eingeschraubt.
Hierdurch wird die Montage einer sanitären Muschel, wie einer Klosettmuschel, einer Waschmuschel u.dgl., maßgeblich vereinfacht.

Die Montageplatte 2 gemäß Fig.2a unterscheidet sich von der Montageplatte 2 gemäß Fig.2 dadurch, dass sie längs ihrer Seitenkanten mit angenähert kreisförmig verlaufenden Ausnehmungen ausgebildet ist. Hierdurch wird es ermöglicht, diese Montageplatte 2 nahe dem Ablaufstutzen einer Klosettmuschel anzuordnen.

Die Montageplatte 2 kann somit beliebige Ausführungsformen aufweisen. Beliebige Ausführungsformen der Montageplatte 2 sind deshalb erforderlich, da sanitäre Muscheln, insbesondere Klosettmuscheln, in einer Vielzahl von Ausbildungen erzeugt und vertrieben werden. Dadurch, dass die Gleitstücke 42 gegenüber der Montageplatte 2 beliebig verstellbar sind, da die Rohrstücke 43 gegenüber den Gleitstücken 42 verschwenkbar sind und weiters auch aufgrund der seitlichen Ausnehmungen ist diese Montageplatte 2 zur Befestigung einer Vielzahl von unterschiedlich ausgebildeten sanitären Muscheln geeignet.
Es wird hierzu auf die Darstellungen der Fig.3 und 3a verwiesen, welche sich auf die Fig. und 1b beziehen, wobei zusätzlich Montageplatten 2 und 2d dargestellt sind.

Weiters wird darauf verwiesen, dass die Führungsschiene im Querschnitt T-förmig ausgebildet und die Gleitstücke U-förmig ausgebildet sein können, wobei sie die Führungsschiene hintergreifen. Maßgeblich für die Funktion ist, dass die Montageplatte 2 mit Führungen ausgebildet ist, längs welcher die mit Rohrstücken 43 ausgebildeten Gleitstücke 42 verschiebbar und feststellbar sind, wobei die Befestigungsbolzen für die sanitären Muscheln in den Gleitstücken 42 verankerbar sind.

Durch die Verwendung einer derartigen Montageplatte können Schwierigkeiten, welche sonst bei der Befestigung von sanitären Muscheln aufgrund der geringen Festigkeit oder schlechten Beschaffenheit der Tragfläche bzw. aufgrund von in der Tragfläche befindlichen Leitungen bedingt werden, in einfacher Weise vermieden werden. Weiters wird durch diese Montageplatte die Befestigung von sanitären Muscheln an Tragflächen wesentlich erleichtert.

## Patentansprüche

1. Montageplatte (2) zur Befestigung einer Waschmuschel, einer Klosettmuschel (1), einer Bidetmuschel, einer Pissoirmuschel u.dgl. an einer Wandfläche bzw. an der Bodenfläche (10) eines Badezimmers, einer Toilette u.dgl., wobei die Montageplatte (2) an der Wandfläche bzw. an der Bodenfläche (10) befestigbar ist und die Muschel (1) mittels Bolzen, insbesondere Schraubbolzen, welche im Sockel (13) der Muschel (1) befindliche Bohrungen durchsetzen, an der Montageplatte (2), welche sich zwischen der Wandfläche bzw. der Bodenfläche und dem Sockel befindet, befestigbar ist und wobei weiters die Montageplatte (2) mit mindestens einer Führung (41) ausgebildet ist, längs welcher Gleitstücke (42), an welchen die den Sockel (13) der Muschel (1) durchsetzenden Bolzen verankerbar, insbesondere verschraubbar sind, verschiebbar angeordnet sind, **dadurch gekennzeichnet, dass** die Gleitstücke (42) mit jeweils einem Rohrstück (43) ausgebildet sind, in welche Rohrstücke (43) die die Bohrungen (14) im Sockel (13) der Muschel (1) durchsetzenden Befestigungsbolzen einschraubbar sind und dass die Rohrstücke (43) gegenüber den Gleitstücken (42) verschwenkbar sind, wobei sie insbesondere in der Ebene der Schieberichtung verschwenkbar sind.

2. Montageplatte (2) nach Patentanspruch 1, **dadurch gekennzeichnet, dass** deren äußere Umrandung der inneren Berandung des Sockels (13) der Muschel (1) angenähert gleich ist, wobei diese zumindest teilweise an die äußere Umrandung der Montageplatte (2) zur Anlage kommt.

3. Montageplatte (2) nach einem der Patentansprüche 1 und 2, **dadurch gekennzeichnet, dass** sie mit Bohrungen (21) od.dgl. ausgebildet ist, welche zu deren Befestigung an der Tragfläche (10) mittels Bolzen, insbesondere mittels Schraubbolzen, dienen.

4. Montageplatte (2) nach einem der Patentansprüche 1 bis 3, **dadurch gekennzeichnet, dass** die Führung durch an der Oberseite der Montageplatte (2) vorgesehene, abgewinkelte Leisten (41) gebildet ist, welche vorzugsweise einen L-förmigen oder einen T-förmigen Querschnitt aufweisen und längs welcher die Gleitstücke (42) verschiebbar sind.

5. Montageplatte (2) nach einem der Patentansprüche 1 bis 4 **dadurch gekennzeichnet, dass** den Gleitstücken (42) Schrauben (45) zugeordnet sind, durch welche die Gleitstücke (42) in ihrer Lage auf der Montageplatte (2) feststellbar sind.

6. Montageplatte (2) nach einem der Patentansprüche 1 bis 5, **dadurch gekennzeichnet, dass** die Montageplatte (2) mit seitlichen Ausnehmungen ausgebildet ist.

## Claims

1. A mounting plate (2) for attaching a washbasin, a toilet bowl (1), a bidet bowl, a urinal bowl and the like to a wall surface or to the floor surface (10) of a bathroom, a toilet or the like, the mounting plate (2) being attachable to the wall surface or to the floor surface and the basin/bowl (1) being attachable by means of bolts, in particular screw bolts, which pass through bores located in the base (13) of the basin/bowl (1), to the mounting plate (2), which is located between the wall surface or the floor surface and the base, and the mounting plate (2) additionally being constructed with at least one guide (41), along which sliding blocks (42), to which the bolts passing through the base (13) of the basin/bowl (1) may be anchored, in particular screwed, are displaceably arranged, **characterised in that** the sliding blocks (42) are each constructed with a tubular piece (43), into which tubular pieces (43) the fastening bolts passing through the bores (14) in the base (13) of the basin/bowl (1) may be screwed and **in that** the tubular pieces (43) are swivellable relative to the sliding blocks (42), wherein they are swivellable in particular in the plane of the sliding direction.

2. A mounting plate (2) according to claim 1, **characterised in that** the outer edge thereof is approximately identical to the inner border of the base (13) of the basin/bowl (1), the latter coming to rest at least partially against the outer edge of the mounting plate (2).

3. A mounting plate (2) according to either one of claims 1 and 2, **characterised in that** it is provided with bores (21) or the like, which assist in attachment thereof to the supporting surface (10) by means of bolts, in particular by means of screw bolts.

4. A mounting plate (2) according to any one of claims 1 to 3, **characterised in that** the guide is formed by angled strips (41) provided on the top of the mounting plate (2), which strips (41) preferably comprise an L-shaped or a T-shaped cross-section and along which the sliding blocks (42) may be displaced.

5. A mounting plate (2) according to any one of claims 1 to 4, **characterised in that** the sliding blocks (42) are associated with screws (45), by which the sliding blocks (42) may be fixed in their position on the mounting plate (2).

6. A mounting plate (2) according to any one of claims 1 to 5, **characterised in that** the mounting plate (2) is provided with lateral recesses.

## Revendications

1. Plaque de montage (2) pour la fixation d'un lavabo, d'une cuvette de W.C. (1), d'un bidet, d'un urinoir, etc. à une surface murale ou à la surface du sol (10) d'une salle de bain, de toilettes, etc., étant précisé que la plaque de montage (2) peut être fixée à la surface murale ou à la surface du sol (10) et que la cuvette (1) peut être fixée à l'aide de tiges, en particulier de tiges filetées, qui traversent des perçages prévus dans le socle (13) de la cuvette (1), à la plaque de montage (22) qui se trouve entre la surface murale ou la surface du sol et le socle, et étant précisé aussi que la plaque de montage (2) comporte au moins un guidage (41) le long duquel sont disposés, mobiles, des éléments coulissants (42) auxquels peuvent être ancrées, en particulier par vissage, les tiges qui traversent le socle (13) de la cuvette (1),
**caractérisée en ce que** les éléments coulissants (42) comportent des pièces tubulaires respectives (43) dans lesquelles peuvent être vissées les tiges de fixation qui traversent les perçages (14) prévus dans le socle (13) de la cuvette (1), et **en ce que** les pièces tubulaires (43) sont aptes à pivoter par rapport aux éléments coulissants (42), en particulier dans le plan du sens de coulissement.

2. Plaque de montage (2) selon la revendication 1, **caractérisée en ce que** son pourtour extérieur est approximativement identique au bord intérieur du socle (13) de la cuvette (1), celle-ci venant s'appliquer au moins en partie contre le pourtour extérieur de la plaque de montage (2).

3. Plaque de montage (2) selon l'une des revendications 1 et 2, **caractérisée en ce qu'**elle comporte des perçages (21) ou des dispositifs similaires qui servent à la fixer à la surface porteuse (10) à l'aide de tiges, en particulier des tiges filetées.

4. Plaque de montage (2) selon l'une des revendications 1 à 3, **caractérisée en ce que** le guidage est formé par des rebords coudés (41) qui sont prévus sur la face supérieure de la plaque de montage (2), qui présentent de préférence une section transversale en L ou en T et le long desquels les éléments coulissants (42) sont mobiles.

5. Plaque de montage (2) selon l'une des revendications 1 à 4, **caractérisée en ce qu'**il est prévu, associées aux éléments coulissants (42), des vis (45) grâce auxquelles les éléments coulissants (42) peuvent être bloqués dans leur position sur la plaque de montage (2).

6. Plaque de montage (2) selon l'une des revendications 1 à 5, **caractérisée en ce qu'**elle est pourvue de creux latéraux.
